# FASCICULE DE BREVET EUROPEEN

(11) **EP 2 203 093 B1**
(45) Date de publication et mention de la délivrance du brevet: **24.02.2016**
(21) Numéro de dépôt: 08841882.7
(22) Date de dépôt: 01.10.2008
(51) Int. Cl.: A47F 3/00, A47F 7/00, A47F 3/04, B05B 17/06, A47F 5/16

(54) **ÉTALAGE D'EXPOSITION DE PRODUITS ALIMENTAIRES, NOTAMMENT POUR SURFACES DE VENTE**
LEBENSMITTELVITRINE, VOR ALLEM FÜR VERKAUFSBEREICHE
FOODSTUFF DISPLAY STAND, ESPECIALLY FOR SALES AREAS

(30) Priorité: 02.10.2007 FR 0758013
(43) Date de publication de la demande: 07.07.2010
(73) Titulaire: ARECO FINANCES ET TECHNOLOGIE - ARFITEC, 06130 Grasse (FR)
(72) Inventeur: RICHARD, Frédéric, 06130 Grasse (FR); DAVRANCHE, Franck, F-06250 Mougins (FR); GSCHWIND, Michel, F-06130 Grasse (FR); GUERRIN, Fabien, 06130 Grasse (FR)
(74) Mandataire: Potdevin, Emmanuel Eric
(86) Numéro de dépôt international: PCT/FR2008/051777
(87) Numéro de publication internationale: WO 2009/053579

(56) Documents cités:
- EP-A- 0 098 924
- DE-A1- 3 434 111
- GB-A- 2 301 175
- US-A- 4 738 806

## Description

La présente invention concerne les étalages d'exposition de produits alimentaires, notamment pour surfaces de vente.

Dans les surfaces de vente, afin de préserver la fraîcheur de certains produits alimentaires, tels que des produits de la mer (poissons, fruits de mer, crustacés...), des fruits ou des légumes, et ainsi de favoriser leur conservation, il est connu de diffuser des fines gouttelettes d'eau autour de ces produits alimentaires.

A cet effet, on connaît déjà dans l'état de la technique, par exemple tel que montré dans la publication US 4,738,806, un étalage d'exposition de produits alimentaires, comportant
- un espace d'exposition, destiné à recevoir des produits alimentaires,
- au moins un organe de diffusion de fines gouttelettes de liquide vers l'espace d'exposition, et
- un générateur de fines gouttelettes, relié en amont à l'organe de diffusion.

Parmi les étalages d'exposition, on distingue les étalages fixes et les étalages modulaires. Les étalages fixes, habituellement de longueur de plusieurs mètres, sont fixés au sol. Les étalages modulaires, comportant habituellement un espace d'exposition ayant une surface de 1 ou 2 m² (mètres carrés), sont mobiles, par exemple en étant montés sur roulettes, afin de permettre à l'exploitant de modifier l'organisation de son rayon à volonté.

Dans le cas d'un étalage modulaire, le générateur de fines gouttelettes doit être intégré à l'étalage et doit, de ce fait, avoir un encombrement réduit.

Toutefois, le générateur doit assurer un débit minimum prédéterminé, habituellement 0,6L/h/m² (Litre par heure et par mètre carré), pour être suffisamment efficace.

Dans l'état de la technique, les générateurs intégrés aux étalages sont habituellement trop encombrants ou pas assez puissants.

L'invention a notamment pour but de remédier à cet inconvénient, en fournissant un étalage d'exposition de produits alimentaires comprenant un générateur peu encombrant et de puissance suffisante.

A cet effet, l'invention a pour objet un étalage d'exposition de produits alimentaires, comportant
- un espace d'exposition, destiné à recevoir des produits alimentaires,
- au moins un organe de diffusion de fines gouttelettes de liquide vers l'espace d'exposition, et
- un générateur de fines gouttelettes, relié en amont à l'organe de diffusion, dans lequel le générateur de fines gouttelettes comporte :
- une cuve destinée à recevoir le liquide à diffuser,
- un émetteur à ultrasons, logé dans la cuve de manière à être recouvert d'une quantité minimale de liquide à diffuser lors de son fonctionnement, destiné à émettre des ultrasons dans le liquide de la cuve,
- une buse de focalisation des ultrasons émis, logée dans la cuve, destinée à focaliser les ultrasons vers un point du liquide.

Les ultrasons générés créent une dépression dans le liquide de la cuve, qui induit la création d'un jet de liquide à la sortie de la buse. La buse focalise les ultrasons vers un point précis de ce liquide, généralement dans le jet de liquide. Ainsi, un brouillard de fines gouttelettes est généré, ce brouillard étant acheminé vers l'organe de diffusion grâce à des moyens classiques, par exemple à l'aide d'un courant d'air portant les gouttelettes, puis diffusé vers l'espace d'exposition grâce à cet organe de diffusion.

On notera que, une fois l'émetteur à ultrasons mis en fonctionnement, le jet de produit est continuellement alimenté grâce à une aspiration due à l'effet pompe acoustique des ultrasons, et le brouillard de fines gouttelettes est continuellement généré, sans utilisation d'une pompe supplémentaire.

Puisque le générateur de gouttelettes ne comporte pas de pompe, il est peu encombrant et nécessite peu d'énergie pour fonctionner. Toutefois, un tel générateur est suffisamment puissant pour assurer un débit minimum de 0,6L/h/m².

L'étalage selon l'invention comporte aussi un échangeur de chaleur destiné à échanger de la chaleur entre le liquide a diffuser et l'espace d'exposition.

Habituellement, l'espace d'exposition est muni de glace (étalage à produits de la mer) ou est soumis à un flux d'air froid (étalage à produits carnés). L'échangeur de chaleur permet de refroidir le liquide, ainsi que l'air portant les gouttelettes, en utilisant la fraîcheur de cette glace ou de ce flux d'air froid.

Ainsi, le liquide garde une température suffisamment basse, par exemple inférieure à 2°C, comme cela est imposé par la législation actuelle lorsque certains types de produits alimentaires, par exemple des produits de la mer, sont exposés sur l'étalage. Cet échangeur de chaleur permet de se dispenser d'une chambre froide habituellement disposée à proximité de l'étalage, et de s'affranchir de problèmes de réchauffement de l'air portant les gouttelettes dans les tuyaux de l'étalage.

De préférence, l'organe de diffusion est réglable en hauteur, par exemple télescopique. Pour une efficacité optimale des gouttelettes diffusées, celles ci devraient être diffusées à une certaine hauteur au dessus des produits, par exemple à une hauteur de 5 cm.

En effet, si cette hauteur était trop élevée, les gouttelettes, ainsi que l'air portant ces gouttelettes, se réchaufferaient avant d'atteindre les produits alimentaires, et une partie de ces gouttelettes se dissiperaient avant d'atteindre ces produits.

En revanche, si cette hauteur était trop faible, les gouttelettes ne couvriraient que les premiers produits rencontrés, et ne seraient pas diffusées sur tout l'espace d'exposition. En outre, les gouttelettes risqueraient de mouiller les premiers produits rencontrés.

Or, dans un étalage classique, la hauteur des buses au dessus des produits varie, lorsque des produits sont ajoutés ou retirés de l'étalage, lorsque la quantité de glace dans l'espace d'exposition est plus importante (par exemple en hiver), ou encore lorsque la glace fond.

Grâce aux organes de diffusions réglables en hauteur, l'exploitant peut modifier la hauteur de ces organes de diffusion en fonction de la hauteur des produits, pour optimiser la diffusion de fines gouttelettes.

On notera que, afin d'obtenir une efficacité optimale, il est préférable de créer un effet Coanda qui maintiendra l'air portant les gouttelettes contre les parois de l'espace d'exposition.

Un étalage selon l'invention peut en outre comporter l'une ou plusieurs des caractéristiques suivantes.
- L'échangeur de chaleur est en inox. Ce matériau est en effet préférable pour des raisons d'hygiène et de tenue aux agents de nettoyage.
- L'échangeur de chaleur comporte un collecteur de liquide agencé dans l'espace d'exposition, notamment destiné à collecter l'eau provenant de la fonte de glace ménagée dans l'espace d'exposition. La glace fondue ayant une température avoisinant 0°C, il est possible de faire baigner une partie de l'échangeur de chaleur dans cette glace fondue afin d'améliorer l'efficacité de cet échangeur et/ou de réduire sa longueur.
- L'émetteur à ultrason est un élément piézo-électrique, de préférence une céramique piézo-électrique.
- Le générateur de gouttelettes comporte un ventilateur de soufflage des fines gouttelettes générées de façon à transporter ces gouttelettes vers l'organe de diffusion.
- Le générateur de gouttelettes comporte des moyens de commande de la distribution de produit consommable, reliés à des moyens de vérification de conditions de fonctionnement, de sorte que la distribution est arrêtée lorsque les conditions de fonctionnement ne sont pas conformes à des spécifications d'utilisation.
- L'étalage étant destiné à être agencé conjointement avec un autre étalage du même type, il comporte des moyens de synchronisation de la distribution de produit avec la distribution de l'autre étalage.
- L'étalage est du type modulaire. En effet, l'invention est particulièrement avantageuse dans le cas d'un étalage modulaire. Toutefois, elle pourrait également être appliquée à un étalage fixe.
- Le générateur de gouttelettes comporte des moyens de connexion à au moins un organe de diffusion porté par au moins un autre étalage.

L'invention sera mieux comprise à la lecture de la description qui va suivre, donnée uniquement à titre d'exemple et faite en se référant aux dessins annexés dans lesquels :
- la figure 1 est une vue en perspective d'un étalage selon un exemple de mode de réalisation de l'invention,
- la figure 2 est une vue en perspective arrière de l'étalage de la figure 1,
- la figure 3 est une vue en coupe selon les flèches III-III de l'étalage de la figure 1,
- la figure 4 est une vue en perspective d'un organe de diffusion de l'étalage de la figure 1,
- la figure 5 est une vue en coupe d'un organe de diffusion de l'étalage selon une variante de réalisation,
- la figure 6 est une vue en perspective d'un générateur de fines gouttelettes équipant l'étalage de la figure 1,
- la figure 7 est une vue en perspective d'une partie du générateur de la figure 6.

On a représenté sur les figures 1 et 2 un étalage d'exposition de produits alimentaires, notamment pour surfaces de vente. L'étalage d'exposition est désigné par la référence générale 10. Dans l'exemple décrit, l'étalage d'exposition 10 est du type modulaire.

L'étalage 10 comporte un espace 12 d'exposition, destiné à recevoir des produits alimentaires pour leur exposition en vue de leur vente. Par exemple, ces produits alimentaires peuvent être des fruits, des légumes, du fromage, des produits de la mer (poissons, fruits de mer, crustacés...) ou des produits carnés (viandes...).

Afin de favoriser la conservation de ces produits alimentaires, l'étalage comporte un générateur 14 de fines gouttelettes de liquide, généralement d'eau, fixé par exemple à un pied 16 de l'étalage, à l'aide de moyens de fixation 17 démontables. Ce générateur 14 est relié en amont, grâce à des moyens 18 de connexion démontables, à au moins un, par exemple cinq organes 19 de diffusion des fines gouttelettes générées vers l'espace d'exposition 12.

Puisque les moyens de fixation 17 et de connexion 18 sont démontables, l'étalage 10 peut être facilement monté ou démonté, ce qui facilite son déplacement et/ou son nettoyage. On notera que les moyens de fixation 17 comportent de préférence des bandes de fixation, permettant de monter le générateur 14 sur n'importe quel étalage classique sans modification de celui-ci.

On notera que, afin d'optimiser la diffusion des gouttelettes sur les produits exposés, ces gouttelettes doivent être diffusées à une hauteur prédéterminée au dessus de ces produits, par exemple 5 cm (centimètres).

Afin de pouvoir régler cette hauteur, chaque organe de diffusion 19, dont l'un d'entre eux est représenté plus en détail sur la figure 4, est réglable en hauteur. Par exemple, chaque organe de diffusion 19 est télescopique.

A cet effet, chaque organe de diffusion comporte au moins des premier 19A et second 19B éléments tubulaires, le premier 19A ayant un diamètre inférieur d'environ 0.1 mm au diamètre du second 19B. Ainsi, le premier élément tubulaire 19A est apte à coulisser dans le second élément tubulaire 19B de façon à faire varier la hauteur de l'organe de diffusion 19.

On notera que le jeu d'environ 0.1 mm entre les éléments tubulaires 19A, 19B permet d'assurer l'étanchéité entre ces éléments tubulaires. En effet, lors de l'utilisation de l'organe de diffusion 19, des gouttelettes d'eau s'introduisent entre ces éléments tubulaires, formant ainsi un joint d'eau suffisamment efficace du fait de la pression d'air très faible.

Chaque organe de diffusion 19 est muni d'un organe 20 de blocage du coulissement entre les premier 19A et second 19B éléments tubulaires, par exemple une vis moletée en inox, permettant de bloquer les éléments tubulaires à la hauteur de diffusion désirée. En variante représentée sur la figure 5, l'organe de blocage peut être une bague à joint 21, permettant d'appliquer une pression sur le premier élément tubulaire 19A de manière suffisante pour maintenir cet élément tubulaire, mais également suffisamment lâche pour que l'utilisateur puisse modifier la hauteur de l'organe de diffusion 19 par simple action manuelle sur l'élément tubulaire 19A.

Afin d'assurer un débit suffisant de gouttelettes diffusées, de préférence au moins égal à 0,6L/h/m², tout en étant peu encombrant, le générateur 14 de fines gouttelettes, représenté plus en détail sur les figures 6 et 7, comporte une cuve 22 destinée à recevoir le liquide à diffuser, un émetteur à ultrasons 24, logé dans la cuve 22, destiné à émettre des ultrasons dans le liquide de la cuve, et une buse 26 de focalisation des ultrasons émis, logée dans la cuve 22, destinée à focaliser les ultrasons vers un point du liquide.

La cuve 22 est alimentée en liquide à l'aide d'une arrivée d'eau 28, reliée à un distributeur de liquide externe, par exemple un robinet d'eau du secteur. Cette arrivée d'eau 28 est de préférence munie d'une vanne manuelle 30 permettant d'interrompre ou d'activer manuellement l'arrivée d'eau dans le générateur de gouttelettes 14.

L'émetteur à ultrasons 24 est de préférence un élément piézo-électrique, par exemple une céramique piézo-électrique. Le générateur de gouttelettes 14 comporte des moyens de commande 32 de la distribution de liquide, commandant notamment cet émetteur à ultrasons 24. Par exemple, les moyens de commande 32 comportent un circuit d'électronique de puissance 32, étanche, alimenté en électricité à l'aide d'une prise électrique 34 pouvant être reliée au secteur. On notera que l'alimentation électrique est à basse tension, du fait de l'environnement humide.

Ce circuit d'électronique de puissance 32 commande notamment l'activation ou l'extinction de l'émetteur à ultrasons 24, en fonction de conditions de fonctionnement spécifiques, par exemple en fonction du niveau de liquide dans la cuve 22. En effet, pour un bon fonctionnement, la quantité de produit dans la cuve 22 doit être maintenue entre un minimum et un maximum prédéterminés, l'émetteur à ultrasons 24 devant notamment être recouvert d'une quantité minimale de liquide lors de son fonctionnement, afin d'éviter de surchauffer et de s'endommager.

Les conditions de fonctionnement spécifiques sont mesurées à l'aide de moyens 36 de vérification des conditions de fonctionnement, reliés aux moyens de commande 32. Par exemple, les moyens de vérification 36 comportent un capteur 37 de niveau de liquide, destiné à mesurer le niveau de liquide dans la cuve 22.

Le générateur de gouttelettes 14 comporte également au moins une, par exemple deux électrovannes étanches 38, destinées à commander ou à arrêter la fourniture de la cuve 22 en liquide. Les électrovannes 38 sont habituellement commandées par les moyens de commande 32. Par exemple, une première électrovanne permet de fournir la cuve 22 en liquide lorsque le capteur de niveau 36 détecte un niveau insuffisant de liquide. Une deuxième électrovanne, du type normalement ouverte, permet d'évacuer le produit de la cuve lorsque le générateur est hors tension, afin d'assurer un certain niveau d'hygiène.

On notera que la cuve 22 est munie d'une ouverture 39 d'évacuation de liquide, destinée à permettre l'évacuation du liquide lorsque celui ci atteint un niveau maximum prédéterminé.

Lors de la mise en fonctionnement du générateur de gouttelettes 14, la cuve 22 est alimentée en liquide. Lorsque le capteur de niveau 36 détecte que le niveau de liquide est suffisant pour un bon fonctionnement de l'émetteur à ultrasons 24, celui-ci est mis en marche. Les ultrasons générés créent alors une dépression dans le produit, qui induit la création d'un jet de produit liquide à la sortie de la buse 26.

Ce jet de liquide fait diminuer le niveau de liquide dans la buse 15, qui est alors à nouveau alimentée en liquide par un système de vases communicants. Ainsi, une fois l'émetteur à ultrasons 24 mis en fonctionnement, le jet de liquide est continuellement alimenté, sans utilisation d'une pompe supplémentaire.

La buse 26 focalise les ultrasons dans le jet de liquide, générant ainsi un brouillard de fines gouttelettes. Le brouillard de fines gouttelettes ainsi généré est évacué par un conduit 39, notamment à l'aide d'un ventilateur 40. Ce conduit 39 est relié en amont des organes de diffusion 19, par l'intermédiaire d'une tuyauterie 42.

On notera que le générateur 14 de fines gouttelettes a pour avantages supplémentaires d'avoir une efficacité constante quelle que soit son inclinaison (de préférence entre 40 et 90°), et de pouvoir être nettoyé simplement à l'aide d'un jet d'eau sans risque électrique et sans risque pour le fonctionnement du générateur.

Afin d'assurer que la température des fines gouttelettes reste suffisamment basse, de préférence inférieure à 2°C, l'étalage 10 comporte un échangeur de chaleur 44, de préférence en inox, destiné à échanger de la chaleur entre les gouttelettes de liquide à diffuser et l'espace d'exposition 12. En effet, dans le cas où l'espace d'exposition 12 expose des produits de la mer ou des produits carnés, cet espace 12 est rempli de glace ou soumis à un souffle d'air froid. L'échangeur 44 permet donc de rafraîchir le liquide à l'aide de la fraîcheur de cette glace ou de ce souffle d'air froid.

Dans l'exemple représenté, l'échangeur 44 comporte un collecteur de liquide 46 agencé dans l'espace d'exposition 12. Ce collecteur 46 est destiné à collecter l'eau provenant de la fonte de la glace ménagée dans l'espace d'exposition 12. En effet, cette eau de fonte de glace ayant une température avoisinant 0°C, la tuyauterie 42 passe dans cette eau de fonte de glace de façon à refroidir efficacement le liquide à diffuser.

On notera que la longueur de la tuyauterie 42 passant dans cette eau de fonte de glace est déterminée en fonction de la température ambiante prévue dans le lieu d'exposition (grande surface...) et de la température désirée pour le liquide à diffuser (environ 2°C). Une longueur de 2 mètres est généralement suffisante pour une efficacité satisfaisante.

Dans le cas où l'étalage 10 est destiné à être agencé conjointement avec un autre étalage du même type, des moyens de synchronisation sont prévus pour synchroniser la diffusion de liquide avec celle de l'autre étalage, par exemple de façon que les diffusions de gouttelettes soient effectuées simultanément sur tous les étalages.

Un étalage modulaire 10 selon l'invention est particulièrement avantageux en ce qu'il peut être déplacé et connecté ou déconnecté aux réseaux d'eau et d'électricité de manière simple et rapide, généralement sans nécessiter d'outil.

On notera enfin que l'invention n'est pas limitée au mode de réalisation précédemment décrit.

En effet, en variante, l'étalage pourrait être fixe.

Dans une autre variante, au moins un autre étalage pourrait avoir ses organes de diffusion connectées en aval du générateur de gouttelettes 14 de l'étalage 10, à l'aide d'un simple système de tuyauterie. Dans ce cas, le générateur 14 de gouttelettes comporte des moyens de connexion à au moins un organe de diffusion porté par au moins un autre étalage.

## Revendications

1. Étalage (10) d'exposition de produits alimentaires, comportant
- un espace d'exposition (12), destiné à recevoir des produits alimentaires,
- au moins un organe (19) de diffusion de fines gouttelettes de liquide vers l'espace d'exposition (12), et
- un générateur (14) de fines gouttelettes, relié en amont à l'organe de diffusion (19),
**caractérisé en ce que** le générateur de fines gouttelettes (14) comporte :
- une cuve (22) destinée à recevoir le liquide à diffuser,
- un émetteur à ultrasons (24), logé dans la cuve (22) de manière à être recouvert d'une quantité minimale de liquide à diffuser lors de son fonctionnement, destiné à émettre des ultrasons dans le liquide de la cuve (22),
- une buse (26) de focalisation des ultrasons émis, logée dans la cuve (22), destinée à focaliser les ultrasons vers un point du liquide,
l'étalage comportant en outre un échangeur de chaleur (44) destiné à échanger de la chaleur entre le liquide a diffuser et l'espace d'exposition (12).

2. Étalage (10) selon la revendication 1, dans lequel l'échangeur de chaleur (44) est en inox.

3. Étalage (10) selon la revendication 1 ou 2, dans lequel l'échangeur de chaleur (44) comporte un collecteur (46) de liquide agencé dans l'espace d'exposition (12), notamment destiné à collecter l'eau provenant de la fonte de glace ménagée dans l'espace d'exposition (12).

4. Étalage (10) selon l'une quelconque des revendications précédentes, dans lequel l'émetteur à ultrason (24) est un élément piézo-électrique, de préférence une céramique piézo-électrique.

5. Étalage (10) selon l'une quelconque des revendications précédentes, dans lequel le générateur de gouttelettes (14) comporte un ventilateur (40) de soufflage des fines gouttelettes générées de façon à transporter ces gouttelettes vers l'organe de diffusion (19).

6. Étalage (10) selon l'une quelconque des revendications précédentes, dans lequel le générateur de gouttelettes (14) comporte des moyens (32) de commande de la distribution de liquide, reliés à des moyens (36) de vérification de conditions de fonctionnement, de sorte que la distribution est arrêtée lorsque les conditions de fonctionnement ne sont pas conformes à des spécifications d'utilisation.

7. Étalage (10) selon la revendication 7, destiné à être agencé conjointement avec un autre étalage du même type, comportant des moyens de synchronisation de la diffusion de liquide avec la diffusion de l'autre étalage.

8. Étalage (10) selon l'une quelconque des revendications précédentes, dans lequel l'organe de diffusion (19) est réglable en hauteur, par exemple télescopique.

9. Étalage (10) selon l'une quelconque des revendications précédentes, du type modulaire.

10. Étalage (10) selon l'une quelconque des revendications précédentes, dans lequel le générateur (14) de gouttelettes comporte des moyens de connexion à au moins un organe de diffusion porté par au moins un autre étalage.

## Patentansprüche

1. Vitrine (10) für die Auslage von Lebensmittelerzeugnissen, die Folgendes aufweist:
- einen Auslageplatz (12), der für die Aufnahme der Lebensmittelerzeugnisse bestimmt ist,
- wenigstens ein Organ (19) zum Verteilen von feinen Tröpfchen einer Flüssigkeit in Richtung Auslageplatz (12) hin und
- einen Erzeuger (14) feiner Tröpfchen, der stromaufwärts mit dem Verteilungsorgan (19) verbunden ist,
**dadurch gekennzeichnet, dass** der Erzeuger feiner Tröpfchen (14) Folgendes aufweist:
- eine Wanne (22) für die Aufnahme der zu verteilenden Flüssigkeit,
- einen Ultraschallsender (24), der in der Wanne (22) derart aufgenommen ist, dass er während seines Betriebs mit einer minimalen Menge der zu verteilenden Flüssigkeit bedeckt ist, und der dazu bestimmt ist, Ultraschall in die Flüssigkeit der Wanne (22) zu emittieren,
- eine Düse (26) zum Fokussieren des emittierten Ultraschalls, die in der Wanne (22) aufgenommen ist und dazu bestimmt ist, den Ultraschall zu einem Punkt der Flüssigkeit hin zu fokussieren,
wobei die Vitrine ferner einen Wärmeaustauscher (44) aufweist, der dazu bestimmt ist, zwischen der zu verteilenden Flüssigkeit und dem Auslageplatz (12) Wärme auszutauschen.

2. Vitrine (10) nach Anspruch 1, wobei der Wärmeaustauscher (44) aus rostfreiem Stahl ist.

3. Vitrine (10) nach Anspruch 1 oder 2, wobei der Wärmeaustauscher (44) einen Auffangbehälter (46) für Flüssigkeit aufweist, der an dem Auslageplatz (12) angeordnet ist und insbesondere dafür vorgesehen ist, das Wasser, das von der Eisquelle stammt, die an dem Auslageplatz (12) vorgesehen ist, aufzufangen.

4. Vitrine (10) nach einem der vorhergehenden Ansprüche, wobei der Ultraschallsender (24) ein piezoelektrisches Element ist, vorzugsweise eine piezoelektrische Keramik.

5. Vitrine (10) nach einem der vorhergehenden Ansprüche, wobei der Tröpfchenerzeuger (14) ein Gebläse (40) zum Blasen der erzeugten feinen Tröpfchen aufweist, um diese Tröpfchen zu dem Verteilungsorgan (19) hin zu transportieren.

6. Vitrine (10) nach einem der vorhergehenden Ansprüche, wobei der Tröpfchenerzeuger (14) Mittel (32) zum Steuern der Verteilung von Flüssigkeit aufweist, die mit Mitteln (36) zum Überprüfen der Betriebsbedingungen verbunden sind, so dass die Verteilung angehalten wird, wenn die Betriebsbedingungen nicht den Spezifikationen für die Nutzung entsprechen.

7. Vitrine (10) nach Anspruch 7, die dafür bestimmt ist, zusammen mit einer anderen Vitrine des gleichen Typs angeordnet zu werden, und Mittel für die Synchronisierung der Verteilung von Flüssigkeit mit der Verteilung der anderen Vitrine aufweist.

8. Vitrine (10) nach einem der vorhergehenden Ansprüche, wobei das Verteilungsorgan (19) höhenverstellbar, zum Beispiel teleskopisch, ist.

9. Vitrine (10) nach einem der vorhergehenden Ansprüche, des modularen Typs.

10. Vitrine (10) nach einem der vorhergehenden Ansprüche, wobei der Tröpfchenerzeuger (14) Mittel für die Verbindung mit wenigstens einem Verteilungsorgan aufweist, das von mindestens einer anderen Vitrine getragen wird.

## Claims

1. Food product display stand (10), comprising
- a display space (12), intended to receive food products,
- at least one member (19) for diffusing fine droplets of liquid towards the display space (12), and
- a generator (14) of fine droplets, linked upstream to the diffusion member (19),
**characterized in that** the generator of fine droplets (14) comprises:
- a tank (22) intended to receive the liquid to be diffused,
- an ultrasound emitter (24), housed in the tank (22) so as to be covered by a minimum quantity of liquid to be diffused when it is operating, intended to emit ultrasounds into the liquid of the tank (22),
- a nozzle (26) for focusing the emitted ultrasounds, housed in the tank (22), intended to focus the ultrasounds towards a point of the liquid,
the stand further comprising a heat exchanger (44) intended to exchange heat between the liquid to be diffused and the display space (12).

2. Stand (10) according to Claim 1, in which the heat exchanger (44) is made of stainless steel.

3. Stand (10) according to Claim 1 or 2, in which the heat exchanger (44) comprises a collector (46) of liquid arranged in the display space (12), notably intended to collect the water originating from the melting of ice formed in the display space (12).

4. Stand (10) according to any one of the preceding claims, in which the ultrasound emitter (24) is a piezoelectric element, preferably a piezoelectric ceramic.

5. Stand (10) according to any one of the preceding claims, in which the generator of droplets (14) comprises a fan (40) for blowing the fine droplets generated so as to convey these droplets towards the diffusion member (19).

6. Stand (10) according to any one of the preceding claims, in which the generator of droplets (14) comprises means (32) for controlling the liquid distribution, linked to means (36) for checking operating conditions, such that the distribution is stopped when the operating conditions do not conform to specifications of use.

7. Stand (10) according to Claim 7, intended to be arranged jointly with another stand of the same type, comprising means for synchronizing the liquid diffusion with the diffusion of the other stand.

8. Stand (10) according to any one of the preceding claims, in which the diffusion member (19) can be adjusted in height, for example telescopic.

9. Stand (10) according to any one of the preceding claims, of modular type.

10. Stand (10) according to any one of the preceding claims, in which the generator (14) of droplets comprises means for connecting to at least one diffusion member borne by at least one other stand.
